# EUROPÄISCHE PATENTSCHRIFT

(11) **EP 1 306 309 B1**
(45) Veröffentlichungstag und Bekanntmachung des Hinweises auf die Patenterteilung: **06.04.2005**
(21) Anmeldenummer: 01125284.8
(22) Anmeldetag: 25.10.2001
(51) Int. Cl.: B65D 5/72

(54) **Verpackung, bestehend aus einer durch Falz- und Klebeoperationen hergestellten, quaderförmigen Schachtel**
Package composed of a parallelepipedic box manufactured by folding and gluing steps
Emballage composé d'une boîte parallélépipédique fabriquée par des opérations de pliage et de collage

(43) Veröffentlichungstag der Anmeldung: 02.05.2003
(73) Patentinhaber: Rondo AG, 4123 Allschwil (CH)
(72) Erfinder: Helfenstein, Marc, 4125 Riehen (CH)
(74) Vertreter: Wenger, René

(56) Entgegenhaltungen:
- EP-A- 0 295 503
- US-A- 2 340 976
- US-A- 2 803 390
- US-A- 3 593 908
- US-A- 3 747 833

## Beschreibung

Die Erfindung betrifft eine Verpackung, bestehend aus einer durch Falz- und Klebeoperationen hergestellten, quaderförmigen Schachtel gemäss dem Oberbegriff von Anspruch 1. Dabei handelt es sich zumeist um Faltschachteln, welche vollautomatisch abpackbar sind. Sie werden beispielsweise zum Verpacken von Bonbon, Kaugummi oder Pastillen eingesetzt, welche als Schüttgut in die Schachtel füllbar sind.

Gattungsmässig vergleichbare Verpackungen sind auf einer Stirnseite mit einem aufschwenkbaren Kappendeckel verschlossen, der in der Offenstellung eine Art Auffangfach für den ausgeleerten Inhalt bildet. Ein Nachteil dieses Verschlusselements besteht darin, dass die Schachtel mit abnehmendem Inhalt immer stärker geneigt werden muss, um etwas entnehmen zu können, wobei in der Regel nicht absehbar ist, wie stark die Neigung sein muss. Wird der Kappendeckel dabei zu stark aufgeschwenkt, geht ein Teil des Inhalts verloren. Ausserdem ist es bei den bekannten Schachteln nicht möglich, diese für eine Entnahme in bestimmten Zeitabständen fest zu plazieren, beispielsweise neben dem Armaturenbrett eines Autos, weil der Inhalt sonst nur durch Hineingreifen mittels Daumen und Zeigefinger relativ schwierig zugänglich ist.

Gattungsmässig vergleichbare Verpackungen mit einer ausschwenkbaren, jeweils auch seitlich geführten Klappe sind beispielsweise bereits durch die US-3593908 bekannt geworden. Die US-2803390, die EP-295503, und die US-2340976 zeigen Spenderpakkungen mit vergleichbarem Öffnungsmechanismus, welche zum Aufhängen bestimmt sind. Diese Verpackungen bestehen jedoch teilweise aus mehreren Zuschnitten, bzw. ihre Stabilität und Funktionalität ist nicht zufriedenstellend.

Es ist daher eine Aufgabe der Erfindung, eine Verpackung der eingangs genannten Art zu schaffen, bei welcher der Verpackungsinhalt ohne die Gefahr eines versehentlichen Verlustes leichter zugänglich ist. Die Verpackung soll einfach herzustellen, zu transportieren und zu lagern sein, und sie soll auf einer Verpackungslinie automatisch befüllbar sein. Die Verpackung soll sich schliesslich dazu eignen, als Spenderverpackung fest positioniert zu werden, wobei das Verschlusselement mit einer Hand zwischen der Schliessstellung und der Ausgabestellung schwenkbar ist. Diese Aufgabe wird erfindungsgemäss mit einer Verpackung gelöst, welche die Merkmale im Anspruch 1 aufweist.

Die aus dem Öffnungswandabschnitt ausschwenkbare Klappe mit den beiden am Schachtelkörper geführten Klappenseitenwänden bildet auf einfachste Weise eine Spenderöffnung, welche einen leichten Zugang zum Verpackungsinhalt ermöglicht. Auch bei vollständig vertikaler Lage besteht aber nicht die Gefahr eines Verlustes von Verpackungsinhalt, weil sich dieser im Bereich der Spenderöffnung aufstaut. Die Klappenseitenwände verschliessen dabei in jeder Schwenkposition den Zwickel, der sich seitlich zwischen der Klappe und dem Öffnungswandabschnitt öffnet.

Sowohl der Öffnungswandabschnitt, bzw. die Klappe, als auch ein zum Öffnungswandabschnitt paralleler Rückwandabschnitt sind doppellagig ausgebildet, was eine besonders hohe Stabilität ergibt. Da wenigstens eine Stirnseite der Schachtel mit einem wiederverschliessbaren Einsteckdeckel versehen ist, kann sie relativ leicht nachgefüllt werden, während die eigentliche Entnahme über die Klappe erfolgt. Da der Rückwandabschnitt mit Haltemitteln zum Aufhängen und/oder zum Ankleben der Schachtel versehen ist, kann sie besonders einfach fest positioniert werden. Die Verpakkung ist aus einem einzigen Zuschnitt, beispielsweise aus Karton oder aus einem Laminat hergestellt.

Besonders vorteilhaft weist wenigstens eine der Klappenseitenwände einen Anschlag auf, der zur Begrenzung der maximal möglichen Schwenkbewegung der Klappe mit dem Öffnungswandabschnitt zusammenwirkt. Der maximale Schwenkwinkel der Klappe kann dabei auf maximal 75°, vorzugsweise auf maximal 60° begrenzt sein. Der Anschlag verhindert somit, dass die Klappe zu weit geöffnet werden kann bzw. dass die Klappenseitenwände ihre Führungen verlassen können.

Weitere Vorteile können erreicht werden, wenn die Innenlage der Klappe eine Einsteckzunge aufweist, welche hinter einen die Einsteckzunge überlappenden Abschnitt der Aussenlage des Öffnungswandabschnitts einsteckbar ist. Damit kann die Klappe in einer sicheren Schliessposition gehalten werden. An der Innenlage der Klappe können dabei auf besonders einfache Weise auch die Klappenseitenwände angelenkt sein. Alternativ kann aber auch die Aussenlage der Klappe eine Einsteckzunge aufweisen, welche hinter einen die Einsteckzunge überlappenden Abschnitt der Innenlage des Öffnungswandabschnitts einsteckbar ist. Damit wird grundsätzlich die gleiche Wirkung erzielt, wie im umgekehrten Fall. Je nach Anwendungsfall kann die Einsteckzunge unterschiedlich dimensioniert werden. Es wäre z.B. auch denkbar, die Innenlage des Öffnungswandabschnitts mit einem Einschnitt zu versehen, in welchen die Einsteckzunge an der Aussenlage der Klappe eingeschoben werden kann.

Eine besonders vorteilhafte Führung einer Klappenseitenwand kann erreicht werden, wenn eine zu dieser Klappenseitenwand parallele Schachtelseitenwand wenigstens partiell doppellagig ausgebildet ist und wenn die Klappenseitenwand zwischen der inneren und der äusseren Lage der Schachtelseitenwand geführt ist. Bei einer derartigen Führung ist auch bei geöffneter Klappe eine hohe Seitenstabilität gewährleistet.

Eine besonders optimale Spenderverpackung wird dadurch erreicht, dass die quaderförmige Schachtel einen rechteckigen Querschnitt mit zwei parallelen Breitseiten und zwei parallelen Schmalseiten aufweist, und dass der Öffnungswandabschnitt eine der Breitseiten bildet und der Gelenkfalz mit einer Seitenkante dieser Breitseite zusammenfällt. Dadurch ist die Klappe endseitig an der Schachtel angelenkt, so dass der Verpackungsinhalt auch bei fast leerer Schachtel immer gut zugänglich ist.

Die Klappe kann vor dem erstmaligen Öffnen über aufreissbare Sollbruchstellen mit dem Öffnungswandabschnitt verbunden sein. Dies erleichtert einerseits die Herstellung der Schachtel und anderseits erhält diese eine Garantiefunktion, wobei ein erstmaliges Öffnen durch Trennen der Sollbruchstellen angezeigt wird.

Eine Garantiefunktion kann auch dadurch gewährleistet werden, dass die Klappe vor dem erstmaligen Öffnen über ein aufreissbares Garantieband mit dem Öffnungswandabschnitt verbunden ist. Das Garantieband hat den Vorteil, dass es unabhängig von der Öffnungsrichtung der Klappe in eine andere Richtung aufgerissen werden kann und dass sein Fehlen oder auch nur schon ein teilweises Einreissen deutlich sichtbar ist.

Beim Haltemittel könnte es sich beispielsweise um eine Haltelasche zum Aufhängen und/oder zum Ankleben der Schachtel handeln. Für eine feste Positionierung der Schachtel, beispielsweise neben dem Bildschirm eines Personal Computers oder neben dem Armaturenbrett eines Autos, kann diese mit wenigstens einem selbsthaftenden Abschnitt versehen sein. Dabei kann es sich um einen Klebeabschnitt handeln, der mit einer Schutzfolie abgedeckt ist.

Der selbsthaftende Abschnitt könnte aber auch ein Stück Klettverschluss sein, der auf textiler Unterlage haftet.

Ausführungsbeispiele der Erfindung sind in den Zeichnungen dargestelltund werden nachstehend genauer bescrieben. Es zeigen:
- Figur 1: ein Einzelzuschnitt für eine erfindungsgemässe Verpakkung,
- Figur 2: der Einzelzuschnitt gemäss Figur 1 nach einer ersten Klebeoperation
- Figur 3: die Seitenansicht einer aus dem Zuschnitt gemäss Figur 2 hergestellten Schachtel mit der Klappe in der Schliessstellung,
- Figur 4: die Seitenansicht gemäss Figur 3 mit der Klappe in der Öffnungsstellung,
- Figur 5: einen Querschnitt durch die Ebene I-I an der Schachtel gemäss Figur 3,
- Figur 6: eine perspektivische Darstellung der Schachtel gemäss Figur 3
- Figur 7: eine perspektivische Darstellung der Schachtel gemäss Figur 4,
- Figur 8: eine perspektivische Darstellung der Rückseite eines alternativen Ausführungsbeispiels einer Verpackung.
- Figur 9: eine perspektivische Darstellung einer Schachtel mit abreissbarem Garantieband, und
- Figur 10: die Schachtel gemäss Figur 9 mit geöffneter Klappe.

Die Schachtel gemäss den Figuren 3 bis 7 besteht aus einem einzigen, zusammenhängenden Zuschnitt 21 gemäss Figur 1. Die Schachtel verfügt an beiden Stirnseiten über einen Einsteckverschluss und wird damit nur teilweise geklebt. Die einzelnen Abschnitte des Zuschnitts sind durch Falzlinien 22 oder Perforationen 23 voneinander getrennt.

Der Zuschnitt 21 gemäss Figur 1 verfügt über eine Aussenlage 12 des Öffnungswandabschnitts, die mit der Aussenlage 10 der Klappe über eine Perforation verbunden ist. Etwa in der Mitte auf der Trennlinie zwischen den beiden Abschnitten 10 und 12 ist eine Aussparung 13 ausgestanzt. Die Aussenlage 12 ist mit einer Innenlage 11 des Öffnungswandabschnitts verbunden und an diese schliesst sich die Innenlage 9 der Klappe an, wobei die Abschnitte 9 und 11 ebenfalls durch eine Perforation 23 voneinander getrennt sind. Eine Zunge 32 ist dagegen vollständig ausgeschnitten. Seitlich an der Innenlage 9 sind Klappenseitenwände 7, 7' angeordnet, die am Ende einer kreisbogenförmigen Oberkante 34 je einen dornartigen Anschlag 8, 8' aufweisen. Die Länge L1 der Innenlage 11 ist etwas grösser als die Länge L2 der Aussenlage 12, so dass die Innenlage 11 nach dem Umklappen die Aussenlage 12 etwas überlappt.

Die Aussenlage 10 der Klappe ist über den späteren Gelenkfalz 4 mit einem Bodenabschnitt 29 verbunden, der eine Einsteckbodenlasche 30 aufweist. Die Schachtelrückwand wird gebildet durch eine Innenlage 24 und eine Aussenlage 25. An letzterer ist der Einsteckdeckel 16 mit einer Deckellasche 31 angeordnet. Schliesslich bestehen die Längsseitenwände der Schachtel aus der Innenlage 14 und der Aussenlage 15 einer ersten Schachtelseitenwand und aus einer einfachen zweiten Schachtelseitenwand 26. An den Abschnitten 15 und 26 sind Staublappen 27, 27' für den Boden und Staublappen 28, 28' für den Deckel angeordnet.

Figur 2 zeigt den Zuschnitt 21 gemäss Figur 1 nach einer ersten Falz- und Klebeoperation. Dabei wird die Innenlage 11 der Öffnungsseitenwand mit der Innenlage 9 der Klappe um 180° umgeklappt und flächig mit der Aussenlage 12 der Öffnungsseitenwand und der Aussenlage 10 der Klappe verklebt. Wie dargestellt, liegen jetzt die Klappenseitenwände 7, 7' auf den Abschnitten 15 und 26 und können zusammen mit diesen um 90° aufgerichtet werden, weil die entsprechenden Falzlinien 22 zusammenfallen.

Aus dem in Figur 2 dargestellten vorbereiteten Zuschnitt wird in einem weiteren Arbeitsgang der endgültige Schachtelzuschnitt geklebt, indem die Innenlage 24 planparallel mit der Aussenlage 25 der Rückwand verklebt wird. Dabei kommt die Klappenseitenwand 7 zwischen die Aussenlage 15 und die Innenlage 14 der ersten Schachtelseitenwand zu liegen. Ein derart vorbereiteter Zuschnitt kann nun parallelogrammartig aufgerichtet und durch Umklappen der Staublaschen 27, 27' bzw. 28, 28', sowie durch Einstecken der Bodenlasche 30 bzw. der Deckellasche 31 stabilisiert werden.

Die Figuren 3 bis 5 zeigen die Position der einzelnen Abschnitte, insbesondere der doppellagig ausgebildeten Wandabschnitte. Während die Innenlage 24 und die Aussenlage 25 der Rückwand flächig aufeinander liegen, nehmen die Innenlage 14 und die Aussenlage 15 der ersten Schachtelseitenwand die Klappenseitenwand 7 verschiebbar zwischen sich auf. Die Klappenseitenwand 7' wird durch das Rückstellungsverhalten des Materials gegen die zweite Schachtelseitenwand 26 gepresst.

Aus den Figuren 3 und 4 ist die Position der Schachtelseitenwand 7' in der Schliessstellung und in der Öffnungsstellung der Klappe 5 dargestellt. In der Öffnungsstellung liegt der Anschlag 8 auf der Innenseite des Öffnungswandabschnitts 6 an, sodass der Öffnungswinkel der Klappe 5 auf ca. 55° begrenzt ist. Durch die Längendifferenz zwischen L1 und L2 wird an der Innenlage 11 ein Steg 33 gebildet, der die Klappe 5 in der Schliesslage begrenzt.

Eine beispielsweise in einer automatischen Abfüllanlage gefüllte Schachtel 1 mit dem quaderförmigen Schachtelkörper 2 ist in Figur 6 dargestellt. Zum erstmaligen Öffnen müssen die Perforationen 23 inklusive die Schrägperforationen 35 aufgebrochen werden. Zu diesem Zweck kann beispielsweise mit einem Fingernagel in die Aussparung 13 eingegriffen und die Klappe 5 um den Gelenkfalz 4 in Pfeilrichtung a ausgeschwenkt werden.

Wie in Figur 7 dargestellt, wird beim ganzen oder teilweisen Ausschwenken der Klappe 5 eine Ausgabeöffnung 3 freigelegt, aus welcher der Inhalt entnommen werden kann. Zum Wiederverschliessen der Ausgabeöffnung 3 wird die Klappe 5 wieder zurückgeschwenkt und die Zunge 32 in die Aussparung 13 eingesteckt. Dies ist deshalb möglich, weil die Zunge 32 die Aussparung 13 geringfügig überlappt und auf diese Weise die Klappe 5 in der Schliessposition halten kann.

Figur 8 zeigt ein alternatives Ausführungsbeispiel einer Schachtel, welche im wesentlichen gleich aufgebaut ist, wie die Schachtel gemäss den Figuren 6 und 7. An den Stirnseiten ist die Schachtel jedoch fest verklebt. Am Deckelabschnitt 36 ist eine Lasche 18 angelenkt, welche mit einem Klebstreifen 19 versehen ist. An diesem Klebestreifen kann die Schachtel fixiert werden. Zusätzlich kann auch noch eine Öffnung 20 vorgesehen sein, damit die Schachtel an einem geeigneten Verkaufsständer präsentiert werden kann. Selbstverständlich wäre es auch denkbar, den Klebestreifen 19 oder einzelne Klebepunkte am Rückwandabschnitt 17 anzuordnen.

Figur 9 zeigt ein alternatives Ausführungsbeispiel einer Schachtel 1, bei der zum Öffnen der Klappe 5 zuerst ein Garantieband 37 abgerissen werden muss. Wie aus Figur 10 ersichtlich ist, kann dabei eine Zunge 38 direkt der Aussenlage 10 der Klappe zugeordnet sein. Die Innenlage des doppellagigen Öffnungswandabschnitts 6 bildet nach dem Abreissen des Garantiebandes 37 einen Steg 33, der mindestens die gleiche Breite aufweist wie das Garantieband. Trotz dem vollständigen Wegfall des Garantiebandes bleibt dadurch die Ausgabeöffnung 3 immer verschlossen. Die Einsteckzunge 38 kann so dimensioniert sein, dass sie hinter den Steg 33 oder in einen Schlitz im Steg 33 einschiebbar ist.

## Patentansprüche

1. Verpackung, bestehend aus einer durch Falz- und Klebeoperationen hergestellten, quaderförmigen Schachtel (1)aus einem einzigen Zuschnitt, mit einem Schachtelkörper (2), der eine Ausgabeöffnung (3) aufweist, und mit einer über einen Gelenkfalz (4) am Schachtelkörper angelenkten Klappe (5), die in der Ebene eines Öffnungswandabschnitts (6) angeordnet ist und die nach dem erstmaligen Öffnen zwischen einer Schliessstellung zum Verschliessen der Ausgabeöffnung und einer Ausgabestellung zum Ausgeben des Schachtelinhalts schwenkbar ist, mit zur Schwenkrichtung parallelen Klappenseitenwänden (7, 7'), welche über den gesamten Sektor von der Schliessstellung bis zur Ausgabestellung am Schachtelkörper (2) geführt sind, wobei der Öffnungswandabschnitt (6) bzw. die Klappe (5) doppellagig ausgebildet sind, **dadurch gekennzeichnet, dass** ein zum Öffnungswandabschnitt paralleler Rückwandabschnitt (17) ebenfalls doppellagig ausgebildet ist, dass wenigstens eine Stirnseite der Schachtel (1) mit einem wiederverschliessbaren Einsteckdeckel (16) versehen ist und dass der Rückwandabschnitt (17) mit Haltemitteln zum Aufhängen und/oder zum Ankleben der Schachtel versehen ist.

2. Verpackung nach Anspruch 1, **dadurch gekennzeichnet, dass** wenigstens eine der Klappenseitenwände (7, 7') einen Anschlag (8, 8') aufweist, der zur Begrenzung der maximal möglichen Schwenkbewegung der Klappe (5) mit dem Öffnungswandabschnitt (6) zusammenwirkt.

3. Verpackung nach Anspruch 1 oder 2, **dadurch gekennzeichnet, dass** der maximale Schwenkwinkel der Klappe (5) auf 75°, vorzugsweise auf 60° begrenzt ist.

4. Verpackung nach einem der Ansprüche 1 bis 3, **dadurch gekennzeichnet, dass** die Innenlage (9) der Klappe eine Einsteckzunge (32) aufweist, welche hinter einen die Einsteckzunge überlappenden Abschnitt der Aussenlage (12) des Öffnungswandabschnitts einsteckbar ist, oder dass die Aussenlage (10) der Klappe eine Einsteckzunge aufweist, welche hinter einen die Einsteckzunge überlappenden Abschnitt der Innenlage des Öffnungswandabschnitts einsteckbar ist.

5. Verpackung nach einem der Ansprüche 1 bis 4, **dadurch gekennzeichnet, dass** eine zu einer Klappenseitenwand (7) parallele Schachtelseitenwand wenigstens partiell doppellagig ausgebildet ist, und dass die Klappenseitenwand (7) zwischen der inneren (14) und der äusseren (15) Lage der Schachtelseitenwand geführt ist.

6. Verpackung nach einem der Ansprüche 1 bis 5, **dadurch gekennzeichnet, dass** die quaderförmige Schachtel einen rechteckigen Querschnitt mit zwei parallelen Breitseiten und zwei parallelen Schmalseiten aufweist, und dass der Öffnungswandabschnitt (6) eine der Breitseiten bildet und der Gelenkfalz (4) mit einer Seitenkante dieser Breitseite zusammenfällt.

7. Verpackung nach einem der Ansprüche 1 bis 6, **dadurch gekennzeichnet, dass** die Klappe (5) vor dem erstmaligen Öffnen über aufreissbare Sollbruchstellen (23) mit dem Öffnungswandabschnitt (6) verbunden ist.

8. Verpackung nach einem der Anspruch 1 bis 6, **dadurch gekennzeichnet, dass** die Klappe (5) vor dem erstmaligen Öffnen über ein aufreissbares Garantieband mit dem Öffnungswandabschnitt (6) verbunden ist.

9. Verpackung nach einem der Ansprüche 1 bis 8, **dadurch gekennzeichnet, dass** die Schachtel (1) allseitig verklebt ist.

10. Verpackung nach einem der Ansprüche 1 bis 9, **dadurch gekennzeichnet, dass** das Haltemittel eine Haltelasche (18) zum Aufhängen und/oder zum Ankleben der Schachtel ist.

11. Verpackung nach einem der Ansprüche 1 bis 10, **dadurch gekennzeichnet, dass** die Schachtel mit wenigstens einem selbsthaftenden Abschnitt (19) versehen ist.

## Claims

1. A packaging comprising a parallelepipedic box (1) produced by folding and glueing operations, from a single blank, comprising a box body (2) having a delivery opening (3), and a flap (5) which is pivoted to the box body by way of a hinge fold (4) and which is arranged in the plane of an opening wall portion (6) and which after first opening is pivotable between a closed position for closing the delivery opening and a delivery position for delivery of the contents of the box, with flap side walls (7, 7') which are parallel to the pivoting direction and which are guided over the entire sector from the closed position to the delivery position on the box body (2), wherein the opening wall portion (6) and the flap (5) respectively are of a double-layer nature, **characterised in that** a rear wall portion (17) which is parallel to the opening wall portion is also of a double-layer nature, that at least one front end of the box (1) is provided with a re-closable insertion lid (16) and that the rear wall portion (17) is provided with holding means for hanging up and/or sticking on the box.

2. A packaging according to claim 1 **characterised in that** at least one of the flap side walls (7, 7') has an abutment (8, 8') which co-operates with the opening wall portion (6) to limit the maximum possible pivotal movement of the flap (5).

3. A packaging according to claim 1 or claim 2 **characterised in that** the maximum pivotal angle of the flap (5) is limited to 75°, preferably 60°.

4. A packaging according to one of claims 1 to 3 **characterised in that** the inner layer (9) of the flap has an insertion tongue (32) which can be inserted behind a portion, overlapping the insertion tongue, of the outer layer (12) of the opening wall portion, or that the outer layer (10) of the flap has an insertion tongue which can be inserted behind a portion, overlapping the insertion tongue, of the inner layer of the opening wall portion.

5. A packaging according to one of claims 1 to 4 **characterised in that** a box side wall which is parallel to a flap side wall (7) is at least partially of a double-layer nature and that the flap side wall (7) is guided between the inner (14) and the outer (15) layers of the box side wall.

6. A packaging according to one of claims 1 to 5 **characterised in that** the parallelepipedic box is of a rectangular cross-section with two parallel wide sides and two parallel narrow sides and that the opening wall portion (6) forms one of the wide sides and the hinge fold (4) coincides with a side edge of said wide side.

7. A packaging according to one of claims 1 to 6 **characterised in that** prior to first opening the flap (5) is connected to the opening wall portion (6) by way of desired-rupture locations (23) which can be torn open.

8. A packaging according to one of claims 1 to 6 **characterised in that** prior to first opening the flap (5) is connected to the opening wall portion (6) by way of an anti-tamper band which can be torn open.

9. A packaging according to one of claims 1 to 8 **characterised in that** the box (1) is stuck together on all sides.

10. A packaging according to one of claims 1 to 9 **characterised in that** the holding means is a holding flap portion (18) for hanging up and/or sticking on the box.

11. A packaging according to one of claims 1 to 10 **characterised in that** the box is provided with at least one self-adhesive portion (19).

## Revendications

1. Emballage composé d'une boîte parallélipipédique (1) découpée d'une seule pièce et fabriquée grâce à des opérations de pliage et de collage, avec un corps de boîte (2) qui présente une ouverture de distribution (3), avec un volet (5) qui est articulé sur le corps de boîte grâce à un pli d'articulation (4), qui est disposé dans le plan d'une section de paroi à ouverture (6) et qui, après avoir été ouvert pour la première fois, est apte à pivoter entre une position fermée pour fermer l'ouverture de distribution et une position de distribution pour la distribution du contenu de la boîte, et avec des parois latérales de volet (7, 7') qui sont parallèles au sens de pivotement et qui sont guidées sur le corps de boîte (2) sur tout le secteur de la position fermée à la position de distribution, la section de paroi à ouverture (6) et le volet (5) étant à double couche,
**caractérisé en ce qu'**une section de paroi arrière (17) parallèle à la section de paroi à ouverture est également à double couche, **en ce qu'**au moins un côté frontal de la boîte (1) est pourvu d'un couvercle refermable (16) et **en ce que** la section de paroi arrière (17) est pourvue de moyens de fixation pour suspendre et/ou coller la boîte.

2. Emballage selon la revendication 1, **caractérisé en ce que** l'une au moins des parois latérales de volet (7, 7') présente une butée (8, 8') qui coopère avec la section de paroi à ouverture (6) pour limiter le pivotement maximal possible du volet (5).

3. Emballage selon la revendication 1 ou 2, **caractérisé en ce que** l'angle de pivotement maximal du volet (5) est limité à 75°, de préférence à 60°.

4. Emballage selon l'une des revendications 1 à 3, **caractérisé en ce que** la couche intérieure (9) du volet présente une languette d'introduction (32) qui est apte à être passée derrière une section de la couche extérieure (12) de la section de paroi à ouverture qui couvre ladite languette d'introduction, ou **en ce que** la couche extérieure (10) du volet présente une languette d'introduction qui est apte à être passée derrière une section de la couche intérieure de la section de paroi à ouverture qui couvre ladite languette d'introduction.

5. Emballage selon l'une des revendications 1 à 4, **caractérisé en ce qu'**une paroi latérale de boîte parallèle à une paroi latérale de volet (7) est au moins partiellement à double couche et **en ce que** ladite paroi latérale de volet (7) passe entre les couches intérieure (14) et extérieure (15) de la paroi latérale de la boîte.

6. Emballage selon l'une des revendications 1 à 5, **caractérisé en ce que** la boîte parallélipipédique présente une coupe transversale rectangulaire avec deux grands côtés parallèles et deux petits côtés parallèles, et **en ce que** la section de paroi à ouverture (6) forme l'un des grands côtés et le pli d'articulation (4) coïncide avec un bord latéral de ce grand côté.

7. Emballage selon l'une des revendications 1 à 6, **caractérisé en ce que** le volet (5), avant d'être ouvert pour la première fois, est relié à la section de paroi à ouverture (6) par des points de rupture aptes à être déchirés (23).

8. Emballage selon l'une des revendications 1 à 6, **caractérisé en ce que** le volet (5), avant d'être ouvert pour la première fois, est relié à la section de paroi à ouverture (6) par une bande de garantie apte à être déchirée.

9. Emballage selon l'une des revendications 1 à 8, **caractérisé en ce que** la boîte (1) est collée de tous les côtés.

10. Emballage selon l'une des revendications 1 à 9, **caractérisé en ce que** le moyen de fixation est constitué par une patte de fixation (18) pour suspendre et/ou coller la boîte.

11. Emballage selon l'une des revendications 1 à 10, **caractérisé en ce que** la boîte est pourvue d'au moins une section autoadhésive (19).
